# EUROPÄISCHE PATENTSCHRIFT

(11) **EP 0 151 379 B1**
(45) Veröffentlichungstag und Bekanntmachung des Hinweises auf die Patenterteilung: **04.04.1990**
(21) Anmeldenummer: 84890239.1
(22) Anmeldetag: 12.12.1984
(51) Int. Cl.: B28B 1/50, B28B 5/08

(54) **Anlage zum Herstellen von Formsteinen aus Schaumbeton**
Plant for making aeroconcrete moulded bricks
Installation pour la fabrication de briques moulées en béton aéré

(30) Priorität: 19.01.1984 AT 161/84
(43) Veröffentlichungstag der Anmeldung: 14.08.1985
(73) Patentinhaber: VOEST-ALPINE INDUSTRIEANLAGENBAU GESELLSCHAFT m.b.H., A-4020 Linz (AT)
(72) Erfinder:
(74) Vertreter: Hübscher, Gerhard, Dipl.-Ing.

(56) Entgegenhaltungen:
- DE-A- 2 166 391
- FR-A- 915 338
- GB-A- 205 679
- GB-A- 492 280
- GB-A- 1 173 070
- NL-C- 99 889
- US-A- 3 745 856

## Beschreibung

Die Erfindung bezieht sich auf eine Anlage zum Herstellen von Formsteinen aus Schaumbeton mit Formen, die auf einer den Boden der Formen bildenden Unterlage aufruhen, und mit einer Fülleinrichtung für die oben offenen Formen. Eine Anlage dieser Art ist aus der GB-A-1173070 bekannt.

Im Gegensatz zu Gasbetonen wird bei Schaumbetonen die angestrebte Porosität durch einen vorgefertigten Schaum erreicht, der dem Gemisch aus Zement, Wasser und Zuschlagstoffen zugemischt wird. Da somit dem Bewahren der im Schaum eingeschlossenen Luftbläschen während des Aushärtens zumindest bis zur Formbeständigkeit eine besondere Bedeutung zukommt, sollen alle ein Zusammenbrechen des Schaumes unterstützenden Einflüsse, zu denen auch die Erschütterungseinflüsse beim Handhaben der frisch gefüllten Formen zählen, tunlichst ausgeschaltet werden. Aus diesem Grunde werden die Formen auf einer festen Unterlage aufgelegt, die zum leichteren Entformen den Boden der Formen bildet, und mit Hilfe einer Fülleinrichtung beschickt, die von Form zu Form bewegt werden muß. Der Schaumbeton verbleibt in den auf der Unterlage aufruhenden Formen zumindest während einer Aushärtezeit in den Formen, die eine ausreichende Formbeständigkeit der Formsteine sicherstellt. Die Herstellung von Formsteinen aus Schaumbeton bedingt demnach vergleichsweise große Transportwege, große Formbelegungsflächen und teure Produktionshallen, so daß der Schaumbeton üblicherweise in großvolumigen Einheiten gegossen wird, die nachträglich mit Drähten oder Sägen zu Steinen der gewünschten Größe geschnitten werden. Das großvolumige Gießen von Schaumbeton erhöht zwar die Produktivität, doch muß dabei der Nachteil in Kauf genommen werden, daß die Steine nur ebene Begrenzungsflächen aufweisen können. Außerdem ist das vorteilhafte Schneiden mit Drähten von der Festigkeit des Schaumbetones abhängig, so daß das Schneiden bei einem bestimmten Aushärtegrad durchgeführt werden soll, was in der Praxis kaum möglich ist. Außerdem können nur Zuschlagstoffe bis zu einer Korngröße von 2 mm eingesetzt werden, weil sich größere, die Festigkeit erhöhende Zuschlagstoffe, beispielsweise Lava, Bims, Blähton, Schlacke oder Holzspäne, nicht mehr mit Drähten schneiden lassen und ein Sägen erst nach einer Autoklavbehandlung oder einer Abbindezeit von etwa 72 Stunden möglich ist.

Um Formsteine aus Beton in großen Stückzahlen herstellen zu können, ist es bekannt (FR-A-915 338), einen über ein Malteserkreuz schrittweise antreibbaren Drehtisch zum Transport der Formen für die Formsteine von einer Füllstation zu einem Bandförderer vorzusehen, über den die Werkstücke nach ihrer Entformung zur Weiterverarbeitung abtransportiert werden. Da dieser Drehtisch jedoch als Rütteltisch ausgebildet ist, um eine entsprechende Materialverdichtung in den auf dem Tisch aufruhenden Formen zu erhalten, ist diese bekannte Anlage für die Herstellung von Formsteinen aus Schaumbeton ungeeignet.

Der Erfindung liegt somit die Aufgabe zugrunde, eine Anlage der eingangs geschilderten Art so zu verbessern, daß eine kontinuierliche Herstellung von Formsteinen aus Schaumbeton ohne Beschränkung hinsichtlich der Formgebung und der Zuschlagstoffe gewährleistet wird, und zwar unter Wahrung einer einfachen Entformung.

Die Erfindung löst die gestellte Aufgabe dadurch, daß die den Boden für die Formen bildende Unterlage Teil eines Drehtisches ist, auf dem die Formen in wenigstens einem konzentrischen Kreis mit gleichmäßigem Winkelabstand gelagert sind und der über einen Schrittantrieb in Drehschritten entsprechend dem Winkelabstand zwischen den Formen antreibbar ist, daß die einer ortsfesten, an den Drehtisch angeschlossenen Füllstation zugeordnete Fülleinrichtung einer ortsfesten Entformungsstation in Drehrichtung des Drehtisches unmittelbar nachgeordnet ist und daß die Entformungsstation ein radial gegenüber dem Drehtisch verstellbares Hebezeug für die Formen, einen mit dem Hebezeug zusammenwirkenden, vertikal unverschiebbaren Ausstoßer für die Formsteine und einen Förderer zum Abtransport der entformten Formsteine aufweist.

Da zufolge dieser Maßnahmen die den Boden der Formen bildende Unterlage Teil eines in einfacher Weise erschütterungsfrei ausführbaren Drehtisches ist, können die Formen ohne Bewegung gegenüber der Unterlage in einer in sich geschlossenen Reihe von einer ortsfesten Füllstation bis zu einer Entformungsstation bewegt werden, wie dies für gerüttelte Betonsteine bekannt ist. Die Größe des Drehtisches und die Anzahl der auf dem Drehtisch gelagerten Formen können in Abhängigkeit von den Taktzeiten so aufeinander abgestimmt werden, daß die Zeit für einen Umlauf ausreicht, um die zur Entformung erforderliche Aushärtung des Schaumbetones sicherzustallen. In der der Füllstation in Drehrichtung unmittelbar vorgeordneten Entformungsstation können dann die Formen mit den Formsteinen von dem Hebezeug erfaßt und über den Förderer verfahren werden, so daß die mittels des Ausstoßers entformten Formsteine aus der bodenlosen Form unmittelbar auf den Förderer fallen und abtransportiert werden. Da der Ausstoßer in vertikaler Richtung unverschiebbar gehalten wird, braucht zum Entformen die jeweilige Form durch das Hebezeug nur weiter angehoben zu werden, damit der Ausstoßer den Formstein gegenüber der Form zurückhalten kann. Es bedarf daher keines zusätzlichen Antriebes für sonst übliche Ausstoßstempel, wozu noch kommt, daß die Fallhöhe für die entformten Steine gering bleiben kann, weil eben die Form über den Ausstoßer gezogen wird.

Den Formsteinen kann außerdem bei bestimmten Aushärtungsgraden eine Sonderbehandlung zukommen, weil jeder Sektor des Drehtisches die Formsteine eines bestimmten Aushärtestadiums enthält. Nach der Entformung der Formsteine können die Formen nach einer entsprechenden Reinigung und einem Überziehen mit einem Trennmittel wieder auf dem Drehtisch abgestellt und neuerlich gefüllt werden.

Besteht der Drehtisch aus einem die Unterlage für die Formen bildenden, zu seiner Drehachse konzentrischen Ring, der auf ortsfest gelagerten Tragrollen drehbar abgestützt ist und durch wenigstens drei über den Umfang verteilt an einer konzentrischen Umfangsfläche des Ringes angestellte Führungsrollen zentrisch geführt ist, so wird nicht nur eine einfache und weitgehend erschütterungsfreie Konstruktion sichergestellt, sondern auch das Trägheitsmoment beschränkt, so daß die erforderliche Beschleunigung des Ringes und seine Abbremsung wirtschaftlich mit einem Schrittantrieb erzielt werden kann. Durch den ausreichend ruhigen Lauf des Ringes können alle für das Bewahren der Luftbläschen im Schaum des Schaumbetones schädlichen Schwingungen vermieden werden.

Die zentrische Lagerung des Ringes wird durch über den Umfang verteilte Führungsrollen erreicht, die vorzugsweise mit Hilfe von Federn oder Zylindern nachgiebig an die Umfangsfläche des. Ringes angedrückt werden, um einen einfachen, auch Wärmedehnungen berücksichtigenden Toleranzausgleich zu gewährleisten.

Besteht der Schrittantrieb aus wenigstens einem ortsfest abgestützten Antriebszylinder, der einen Greifkopf zum Erfassen von entlang des Ringes vorgesehenen Mitnehmern trägt, so kann der Drehtisch über diesen Antriebszylinder sowohl beschleunigt als auch gebremst werden. Zu diesem Zweck ist es vorteilhaft, wenn der Greifkopf einen die Mitnehmer des Drehtisches umschließenden Ring aufweist, der in beiden Drehrichtungen eine formschlüssige Mitnahme ergibt. Zur Vermeidung eines Greifkopfes kann der Schrittantrieb aber auch aus wenigstens zwei gegensinnig auf Mitnehmer entlang des Ringes einwirkenden, ortsfest abgestützten Zylindern bestehen, von denen einer als Antriebszylinder und der andere als Bremszylinder wirkt.

Die Füllstation kann vorteilhaft aus einem bezüglich des Drehtisches radialen Förderer bestehen, der in einem Gestell radial verschiebbar gelagert ist und an seinem Abwurfende einen auf die Formen abschwenkbaren Abstreifer trägt. Der in einem entsprechenden Mischer fertiggestellte Schaumbeton wird auf den Förderer aufgebracht, der über die Formen bewegt wird, wobei die Formen mit dem vom Förderer abfallenden Schaumbeton gefüllt werden. Die Beschickungsrate wird dabei etwas höher als erforderlich gewählt, um eine Überfüllung der Formen zu erreichen. Mit dem am Abwurfende des Förderers vorgesehenen Abstreifer wird die überflüssige Schaumbetonmenge von den Formen abgestreift, was eine genaue Befüllung der Formen sicherstellt.

Um die Ausdrückkräfte beim Entformen der Formsteine vergleichsweise gering halten zu können, kann der Ausstoßer der Entformungsstation unterschliedlich hohe Ausstoßarme aufweisen, die nacheinander zum Einsatz kommen. Wird der Ausstoßer über dem Förderer zum Abtransport der entformten Steine ortsfest angeordnet, so muß die Laufkatze des Hebezeuges gegenüber dem Ausstoßer ausgerichtet werden. Ein solches Ausrichten erübrigt sich, wenn die Laufkatze des Hebezeuges den Ausstoßer trägt. Ein genaues Ausrichten des Hebezeuges bzw. des Ausstoßers gegenüber dem Förderer ist ja nicht notwendig.

Um die gegebenen Platzverhältnisse gut ausnützen zu können, kann die Füllstation innerhalb und die Entformungsstation außerhalb des Ringes des Drehtisches angeordnet werden. Diese Anordnung stellt auch einen minimalen Winkelabstand zwischen der Entformungsstation und der Füllstation sicher, was sich in einer guten Ausnützung der die Unterlage für die Formen bildenden Ringfläche niederschlägt. Wie bereits ausgeführt wurde, bietet die Auflage der Formen auf einem Drehtisch die einfache Möglichkeit, die Formsteine in bestimmten Aushärtebereichen, beispielsweise einer Wärmebehandlung, auszusetzen, weil diese an sich auf eine Zeit abgestimmte Behandlung örtlich auf einen Sektorbereich des Drehtisches begrenzt werden kann. Zu diesem Zweck kann der Ring des Drehtisches vorteilhaft durch eine undrehbare, zumindest sektorweise beheizbare Ringhaube abgedeckt sein, so daß der zu beheizende Raum in wirtschaftlicher Weise beschränkt ist.

In der Zeichnung ist der Erfindungsgegenstand beispielsweise dargestellt. Es zeigen:
Fig. 1 eine erfindungsgemäße Anlage zum Herstellen von Formsteinen aus Schaumbeton in einer schematischen Draufsicht,
Fig. 2 einen Querschnitt eines durch eine Ringhaube abgedeckten Ring des Drehtisches in einem größeren Maßstab,
Fig. 3 einen Schrittantrieb für den Drehtisch in einer vereinfachten Seitenansicht,
Fig. 4 eine der Fig. 7 entsprechende Darstellung einer Konstruktionsvariante des Schrittantriebes,
Fig. 5 eine Seitenansicht der Füllstation und
Fig. 6 die Entformungsstation in Seitenansicht.

Die dargestellte Vorrichtung besteht im wesentlichen aus einem Drehtisch 1, der eine Unterlage 2 für die in einem konzentrischen Keis auf dem Drehtisch gleichmäßig verteilten Formen 3 bildet und dem einerseits eine ortsfeste Füllstation 4 und anderseits eine ortsfeste Entformungsstation 5 zugeordnet sind, wobei die Entformungsstation 5 der Füllstation 4 in Drehrichtung des Drehtisches 1 unmittelbar vorgelagert ist.

Der Drehtisch 1 weist einen selbsttragenden Ring 6 auf, der die Unterlage 2 für die Formen 3 trägt und auf ortsfesten Tragrollen 7 drehbar abgestützt ist. Zur Zentrierung des Ringes 6 dienen Führungsrollen 8, die an die innere Umfangsfläche 9 des Ringes 6 durch Federn oder Zylinder angestellt werden, die aus Übersichtlichkeitsgründen nicht dargestellt sind. Zum Antrieb des Ringes 6 dient ein Schrittantrieb 10, der gemäß den Fig. 1 und 3 aus einem in Drehrichtung wirkenden Antriebszylinder 11 besteht, der ortsfest abgestützt ist und einen an Mitnehmern 12 entlang des Ringes 6 angreifenden Greifkopf 13 aufweist. Dieser Greifkopf 13 besteht im dargestellten Ausführungsbeispiel aus einem Ring, der die Mitnehmer 12 umfaßt, so daß der Ring 6 über den Antriebszylinder 11 nicht nur angetrieben, sondern auch abgebremst werden kann. Damit der Greifkopf 13 jeweils auf die Mitnehmer 12 aufgesteckt werden kann, wird der Antriebszylinder 11 über eine Feder 14 gegen die Mitnehmer 12 gedrückt, die den Greifkopf 13 zum Kuppeln gegen die Kraft der Feder 14 niederdrücken. Zum Entkuppeln muß der Greifkopf 13 von den Mitnehmern 12 abgezogen werden, was durch eine gesonderte Einrichtung durchgeführt wird, die nicht näher dargestellt ist. Bei einer entsprechenden Beaufschlagung des Antriebszylinders 11 wird der Ring 6 über den Greiferkopf 13, der einen der Mitnehmer 12 festhält, gemäß dem Hub des Antriebszylinders 11 gedreht. Für einen neuen Drehschritt ist der Greifkopf 13 vom Mitnehmer 12 abzuziehen und der Antriebszylinder 11 in seine Ausgangsstellung zurückzuführen, wobei der Greifkopf 13 auf den nachfolgenden Mitnehmer 12 aufgesteckt wird, so daß bei einer neuen Beaufschlagung des Zylinders 11 ein weiterer Drehschritt des Ringes 6 durchgeführt werden kann. Eine Verriegelungseinrichtung kann während der Rückstellung des Antriebszylinders 11 für die drehfeste Halterung des Ringes 6 sorgen.

An Stelle des Schrittantriebes 10 mit einem Antriebszylinder 11 kann gemäß Fig. 4 ein Schrittantrieb 10 mit wenigstens zwei gegensinnig auf die Mitnehmer 12 wirkenden Zylindern 15 und 16 eingesetzt werden, von denen der eine als Antriebszylinder und der andere als Bremszylinder dient. Die Kupplung der Zylinder 15 und 16 mit den Mitnehmern 12 wird über Federn 17 ermöglicht, die die Druckköpfe 18 dieser Zylinder gegen die Mitnehmer drücken. Zur Entkupplung des Bremszylinders 16 ist dessen Druckkopf 18 wieder vom Mitnehmer 12 abzuheben. Für den Antriebszylinder 15 ist dies nicht notwendig, weil die Mitnehmer 12 den Druckkopf 18 gegen die Kraft der Feder 17 zurückstellen können.

Gemäß der Fig. 2 ist der Ring 6 des Drehtisches 1 mit einer wärmeisolierenden Ringhaube 19 abgedeckt, die es in wirtschaftlicher Weise erlaubt, die Ringfläche des Drehtisches in mehrere Behandlungszonen, beispielsweise eine Vorlagerzone, eine Vorwärmzone, eine Aufheizzone, eine Warmhaltezone und eine Kühlzone aufzuteilen. Die Abdichtung zwischen dem angetriebenen Ring 6 und der feststehenden Ringhaube 19 erfolgt über flüssigkeitsgefüllte Ringkanäle 20, die an der Ringhaube 19 vorgesehen sind und in die Dichtungsstege 21 ragen. Der über dem Ring 6 sich ergebende Ringraum 22 kann über entsprechende Düsen 23 mit Heißluft, Dampf oder Kühlluft beschickt werden, um die entsprechende Behandlung der Formsteine sicherzustellen.

Zum Füllen der Formsteine 3 weist die Füllstation 4 einen in einem Gestell 24 radial verschiebbaren Bandförderer 25 auf, der an seinem Abwurfende 26 einen auf die Formen 3 abschwenkbaren Abstreifer 27 trägt. Der einzufüllende Schaumbeton, der in einer Mischanlage 28 vorbereitet wird, wird über eine. Schurre 29 einem Behälter 30 zugeführt, der oberhalb des Bandförderers 25 schwenkbar auf dem Gestell 24 gelagert ist, so daß der Schaumbeton aus dem Behälter 30 auf den Bandförderer 25 aufgebracht werden kann. Der Bandförderer 25 wird dann während seines Betriebes von außen nach innen über die in seinem Bereich befindliches Form zurückgezogen, wobei die Form mit Schaumbeton gefüllt wird. Der auf den oberen Formrand abgeschwenkte Abstreifer 27 streicht die Füllung glatt und fördert das abgestrichene Gut zu einer Rutsche od. dgl., um es der neuen Form wieder zuführen zu können.

Nach einem Umlauf der gefüllten Formen auf dem Drehtisch, sind die Formsteine in den Formen in einen Maß ausgehärtet, das eine Entformung erlaubt. Zu diesem Zweck werden die Formen 3 in der Entformungsstation 5 mit Hilfe eines Hebezeuges 31 von der durch den Ring 6 gebildeten Unterlage 2 abgehoben und zu einem radialen Förderer 32 geführt, auf dem die entformten Formsteine abtransportiert werden. Da die Laufkatze 33 des Hebezeuges 31, die auf einem den Ring 6 überbrückenden Gestell 34 radial verfahrbar gelagert ist, zusätzlich einen Ausstoßer 35 in Form von mehreren Ausstoßarmen 36 trägt, kann durch ein Anheben der Form 3 über den Ausstoßer 35 mit Hilfe des Hebezeuges 31 der Formstein aus der Form gedrückt werden, und zwar ohne zusätzlisches Anheben des Formsteines, so daß die Fallhöhe in vorteilhafter Weise gering bleiben kann. Beim Hochheben der Formen über den Ausstoßer 35 kann die Form in einem Arbeitsgang gereinigt werden, wenn den Ausstoßarmen 36 entsprechende Reinigungsbürsten od. dgl. nachgeordnet sind. Nach einer solchen Reinigung kann die Form mit einem Trennmittel besprüht werden, bevor sie mit dem Hebezeug wieder auf dem Drehtisch 1 abgesetzt wird. Die für eine neue Befüllung vorbereitete Form 3 gelangt zumindest bei den nächsten Drehschritten des Drehtisches in den Bereich des Bandförderers 25 der Füllstation 4, wo sie zur Herstellung eines weiteren Formsteines unter Wiederholung der Arbeitsschritte neuerlich mit Schaumbeton gefüllt wird.

## Patentansprüche

1. Anlage zum Herstellen von Formsteinen aus Schaumbeton mit Formen (3), die auf einer den Boden der Formen (3) bildenden, erschütterungsfreien Unterlage (2) aufruhen, und mit einer Fülleinrichtung für die oben offenen Formen (3), dadurch gekennzeichnet, daß die den Boden für die Formen (3) bildende Unterlage (2) Teil eines Drehtisches (1) ist, auf dem die Formen (3) in wenigstens einem konzentrischen Kries mit gleichmäßigem Winkelabstand gelagert sind und der über einen Schrittantrieb (10) in Drehschritten entsprechend dem Winkelabstand zwischen den Formen (3) antreibbar ist, daß die einer ortsfesten, an den Drehtisch (1) angeschlossenen Füllstation (4) zugeordnete Fülleinrichtung einer ortsfesten Entformungsstation (5) in Drehrichtung des Drehtisches unmittelbar nachgeordnet ist und daß die Entformungsstation (5) ein radial gegenüber dem Drehtisch (1) verstellbares Hebezeug (31) für die Formen (3), einen mit dem Hebezeug (31) zusammenwirkenden, vertikal unverschiebbaren Ausstoßer (35) für die Formsteine und einen Förderer (32) zum Abtransport der entformten Formsteine aufweist.

2. Anlage nach Anspruch 1, dadurch gekennzeichnet, daß der Drehtisch (1) aus einem die Unterlage (2) für die Formen (3) bildenden, zu seiner Drehachse konzentrischen Ring (6) besteht, der auf ortsfest gelagerten Tragrollen (7) drehbar abgestützt ist und durch wenigstens drei über den Umfang verteilt an einer konzentrischen Umfangsfläche (9) des Ringes (6) angestellte Führungsrollen (8) zentrisch geführt ist.

3. Anlage nach Anspruch 2, dadurch gekennzeichnet, daß die Führungsrollen (8) an die Umfangsfläche (9) des Ringes (6), beispielsweise durch Federn oder Zylinder, nachgiebig andrückbar sind.

4. Anlage nach einem der Ansprüche 1 bis 3, dadurch gekennzeichnet, daß der Schrittantrieb (10) aus wenigstens einem ortsfest abgestützten Antriebszylinder (11) besteht, der einen Greifkopf (13) zum Erfassen von entlang des Ringes (6) vorgesehenen Mitnehmern (12) trägt.

5. Anlage nach einem der Ansprüche 1 bis 3, dadurch gekennzeichnet, daß der Schrittantrieb (10) aus wenigstens zwei gegensinnig auf Mitnehmer (12) entlang des Ringes (6) einwirkenden, ortsfest abgestützten Zylindern (15, 16) besteht.

6. Anlage nach einem der Ansprüche 1 bis 5, dadurch gekennzeichnet, daß die Füllstation (4) aus einem bezüglich des Drehtisches (1) radialen Förderer (25) besteht, der in einem Gestell (24) radial verschiebbar gelagert ist und an seinem Abwurfende (26) einen auf die Formen (3) abschwenkbaren Abstreifer (27) trägt.

7. Anlage nach einem der Ansprüche 1 bis 6, dadurch gekennzeichnet, daß der Ausstoßer (35) der Entformungsstation (5) unterschiedlich hohe Ausstoßarme (36) aufweist.

8. Anlage nach einem der Ansprüche 1 bis 7, dadurch gekennzeichnet, daß die Laufkatze (33) des Hebezeuges (31) den Ausstoßer (35) trägt.

9. Anlage nach einem der Ansprüche 1 bis 8, dadurch gekennzeichnet, daß die Füllstation (4) innerhalb und die Entformungsstation (5) außerhalb des Ringes (6) des Drehtisches (1) angeordnet sind.

10. Anlage nach einem der Ansprüche 1 bis 9, dadurch gekennzeichnet, daß der Ring (6) des Drehtisches (1) durch eine undrehbare, zumindest sektorweise beheizbare Ringhaube (19) abgedeckt ist.

## Revendications

1. Installation pour la fabrication de pièces moulées en béton cellulaire, comportant des moules (3), qui reposent sur une base (2) sans vibrations, formant la sole du moule (3) et comportant une station de remplissage (4) pour le moule (3) ouvert sur le haut, caractérisée en ce que la base (2), formant la sole du moule (3), est une partie d'une table tournante (1), sur laquelle les moules (3) sont disposés à des distances angulaires égales, suivant au moins un cercle concentrique, et qui peut être entraînée par l'intermédiaire d'un dispositif moteur (10) pas-à-pas donnant un mouvement de rotation correspondant à la distance angulaire entre les moules (3), en ce que le dispositif de remplissage adjoint à une station de remplissage (4), à poste fixe, raccordée à la table tournante (1) est placée directement, dans le sens de rotation de la table tournanto, après une station de démoulage (5), et en ce que la station de démoulage (5) présente un engin de levage (31) pour les moules (3), réglable radialement par rapport à la table tournante (1), un pousseur de démoulage (35) pour les pièces de forme, ne pouvant pas se déplacer verticalement, et agissant en corrélation avec l'engin de levage (31), et un convoyeur (32) pour l'enlèvement des pièces de forme démoulées.

2. Installation suivant la revendication 1, caractérisée en ce que la table tournante (1) est constituée d'un anneau (6), concentrique avec son axe de rotation, formant la base (2) pour les moules (3), anneau qui s'appuie en rotation sur des rouleaux porteurs (7) montés à poste fixe et qui est centré et guidé au moyen d'au moins trois galets de guidage (8) placés contre une surface extérieure concentrique (9) de l'anneau (6), tout en étant répartis sur le périmètre.

3. Installation suivant la revendication 2, caractérisée en ce que les galets de guidage (8) peuvent s'appuyer d'une façon élastique sur la surface (9) du périmètre de l'anneau (6), par exemple au moyen de ressorts ou de cylindres.

4. Installation suivant l'une quelconque des revendications 1 à 3, caractérisée en ce que le dispositif moteur à mouvement pas-à-pas (10) est constitué d'au moins un cylindre d'entraînement (11), prenant appui sur un point fixe, et portant une tête de prise (13) pour saisir le taquet (12) prévu le long de l'anneau (6).

5. Installation suivant l'une quelconque des revendications 1 à 3, caractérisée en ce que le dispositif moteur à mouvement pas-à-pas (10) est constitué d'au moins deux cylindres d'entraînement (15, 16), prenant appui sur un point fixe, et agissant en sens opposé sur le taquet (12) le long de l'anneau (6).

6. Installation suivant l'une quelconque des revendications 1 à 5, caractérisée en ce que la station de remplissage (4) est constituée d'un convoyeur (25) disposé radialement par rapport à la table tournante (1), qui est monté de façon à pouvoir se déplacer radialement dans un bâti support (24) et qui porte, à son extrémité côté déversement (26), un racleur (27) pouvant pivoter vers le bas sur les moules (3).

7. Installation suivant l'une quelconque des revendications 1 à 6, caractérisée en ce que le pousseur de démoulage (35) de la station de démoulage (5) présente des bras extracteurs (36) de hauteur différente.

8. Installation suivant l'une quelconque des revendications 1 à 7, caractérisée en ce que le chariot roulant (33) de l'engin de levage (31) porte le pousseur de démoulage (35).

9. Installation suivant l'une quelconque des revendications 1 à 8, caractérisée en ce que la station de remplissage (4) est disposée à l'intérieur et la station de démoulage (5) à l'extérieur de l'anneau (6) de la table tournante (1).

10. Installation suivant l'une quelconque des revendications 1 à 9, caractérisée en ce que l'anneau (6) de la table tournante (1) est recouvert par un capot annulaire (19) non tournant, pouvant être chauffé au moins par secteur.

## Claims

1. An installation for the manufacture of shaped bricks from foam concrete, comprising moulds (3) resting on a vibration-free support (2) forming the base of the moulds (3), and comprising a filler means for the moulds (3), which are open at the top, characterised in that the support (2) forming the base for the moulds (3) is part of a turntable (1) on which the moulds (3) are mounted in at least one concentric circle at equi-angular spacing and which is drivable by a stepping drive (10) in rotary steps corresponding to the angular distance between the moulds (3), in that the filler means, which is associated with a fixed filling station (4) connected to the turntable (1) is immediately followed by a fixed mould opening station (5) as considered in the direction of rotation of the turntable, and in that the mould opening station (5) comprises a hoist (31) for the moulds (3), such hoist being radially movable with respect to the turntable (1), a vertically non-displaceable ejector (35) for the shaped bricks, such ejector co-operating with the hoist (31), and a conveyor (32) for carrying off the shaped bricks removed from the mould.

2. An installation according to claim 1, characterised in that the turntable (1) consists of a ring (6) which forms the support (2) for the moulds (3) and which is concentric of the axis of rotation of the turntable (1) and which is rotatably supported on fixed support rollers (7) and is centrally guided by at least three guide rollers (8) which are distributed over the periphery and set against a concentric peripheral surface (9) of the ring (6).

3. An installation according to claim 2, characterised in that the guide rollers (8) are adapted to be resiliently pressed against the peripheral surface (9) of the ring (6), e.g. by springs or cylinders.

4. An installation according to any one of claims 1 to 3, characterised in that the stepping drive (10) consists of at least one fixedly supported drive cylinder (11) bearing a gripper head (13) for engaging dogs (12) provided along the ring (6).

5. An installation according to any one of claims 1 to 3, characterised in that the stepping drive (10) consists of at least two fixedly supported cylinders (15, 16) acting contra-directionally on dogs (12) along the ring (6).

6. An installation according to any one of claims 1 to 5, characterised in that the filling station (4) consists of a radial conveyor (25) with respect to the turntable (1), such conveyor being mounted for radial displacement in a frame (24) and bearing at its ejection end (26) a wiper (27) pivotable on to the moulds (3).

7. An installation according to any one of claims 1 to 6, characterised in that the ejector (35) of the mould opening station (5) has ejection arms (36) of different heights.

8. An installation according to any one of claims 1 to 7, characterised in that the crab (33) of the hoist (31) carries the ejector (35).

9. An installation according to any one of claims 1 to 8, characterised in that the filling station (4) is disposed inside and the mould opening station (5) is disposed outside the ring (6) of the turntable (1

10. An installation according to any one of claims 1 to 9, characterised in that the ring (6) of the turntable (1) is covered by a non-rotatable annular hood (19) which is heatable at least in sectors.
